# EUROPÄISCHE PATENTSCHRIFT

(11) **EP 1 915 487 B1**
(45) Veröffentlichungstag und Bekanntmachung des Hinweises auf die Patenterteilung: **02.06.2010**
(21) Anmeldenummer: 06760824.0
(22) Anmeldetag: 09.08.2006
(51) Int. Cl.: E04C 2/06, E04B 1/06

(54) **VORGESPANNTE FLÄCHENTRAGWERKE AUS FASERBETON UND TEXTILBEWEHRTEM BETON**
PRESTRESSED PLANAR LOAD-BEARING STRUCTURE MADE OF FIBER CONCRETE AND TEXTILE REINFORCED CONCRETE
OSSATURES PORTEUSES PLATES PRECONTRAINTES EN BETON ET BETON ARME PAR TEXTILES

(30) Priorität: 16.08.2005 DE 102005038541
(43) Veröffentlichungstag der Anmeldung: 30.04.2008
(73) Patentinhaber: Kollegger, Johann, 3400 Klosterneuburg (AT)
(72) Erfinder: Kollegger, Johann, 3400 Klosterneuburg (AT)
(74) Vertreter: Kopecky, Helmut
(86) Internationale Anmeldenummer: PCT/AT2006/000337
(87) Internationale Veröffentlichungsnummer: WO 2007/019593

(56) Entgegenhaltungen:
- DE-A1- 2 757 432
- DE-C1- 10 010 564
- FR-A1- 2 572 110

## Beschreibung

Die Erfindung betrifft dünnwandige Flächentragwerkelemente aus Faserbeton oder textilbewehrtem Beton gemäß dem Oberbegriff des Anspruchs 1. Ein solches Flächentragwerkselement ist aus DE 27 57 432 A bekannt. Scheiben, Platten und Schalen sind Flächentragwerke, wobei Lasten von Scheiben ausschließlich und von Schalen vorwiegend über Membranspannungszustände abtragen. Definitionsgemäß werden Platten normal zur Plattenmittelebene belastet und die Belastung wird über Biegespannungszustände abgetragen.

Derartige dünnwandige Flächentragwerke können Verwendung finden als Fassadenplatten, Lärmschutzwände oder Schalenkonstruktionen beispielsweise zum Bau von Messeständen.

Die Zugfestigkeit von Beton beträgt nur etwa 5% bis 10% der Druckfestigkeit. Das Einlegen einer Betonstahlbewehrung in dünnwandige Betonelemente ist nicht sinnvoll, weil bei einer Gesamtdicke von z.B. 4 cm eine Mindestbetondeckung von 2,5 cm bis 3 cm für die Bewehrung nicht ausführbar und damit kein Korrosionsschutz gewährleistet ist. Dünnwandige Betonfertigelemente werden deshalb mit nichtmetallischen Faserbewehrungen oder textilen Bewehrungen versehen, um die Zugfestigkeit zu steigern. Geeignete Werkstoffe für die Herstellung von textilen Bewehrungen und Faserbewehrungen sind beispielsweise alkaliresistente Glasfasern oder Kohlenstofffasern.

Am Markt erhältliche, vorgefertigte Flächentragwerkelemente aus Faserbeton und textilbewehrtem Beton werden als kleinformatige Elemente mit Abmessungen von beispielsweise 1,25 m mal 3,6 m auf Unterkonstruktionen befestigt. Größerformatige Anwendungen sind wegen der begrenzten Biege- und Zugtragfähigkeit der faserbewehrten oder textilbewehrten Elemente und in Ermangelung einer geeigneten Fügetechnik nicht möglich.

Zur Verbesserung der Biege- und Zugtragfähigkeit ist vorgeschlagen worden, die textile Bewehrung vor dem Einbringen des Betons vorzuspannen (siehe z.B. Markus Krüger: Vorgespannter textilbewehrter Beton, Dissertation, Universität Stuttgart, 2004). Diese so genannte Vorspannung mit sofortigem Verbund ermöglicht das Aufbringen einer kleinen Druckvorspannung des Betons von z.B. nur 1,5 MPa in der o.g. Dissertation, weil die Verankerung der textilen Bewehrung zum Aufbringen der Vorspannung problematisch ist.

Der Erfindung liegt die Aufgabe zu Grunde, ein Flächentragwerkelement aus Faserbeton oder textilbewehrtem Beton zu schaffen, das ein höheres Biege- und Zugvermögen als die bekannten Ausführungsformen aufweist und das eine geeignete Verbindungsmöglichkeit zur Schaffung von dünnwandigen Flächentragwerken aus mindestens zwei einzelnen Flächentragwerkelementen aufweist.

Diese Aufgabe wird durch ein Flächentragwerkelement mit den Merkmalen des Anspruchs 1 gelöst. Damit gelingt die Herstellung von Flächentragwerken als tragfähige Strukturen aus dünnwandigen, vorgefertigten Flächentragwerkelementen, die wesentlich größer sind als die bekannten Ausführungsformen. Die größte Spannweite von zweifach gekrümmten Schalenstrukturen aus erfindungsgemäßen Flächentragwerkelementen wird zwischen 20 m und 30 m liegen. Einfach gekrümmte Schalenstrukturen und ebene Strukturen werden kleinere Maximalspannweiten aufweisen, die im Einzelfall für die vorliegende Geometrie und die anzusetzenden Einwirkungen zu bestimmen sind. Der Bau von relativ großen einfach gekrümmten oder ebenen Strukturen wird möglich sein, wenn die anzusetzende Windeinwirkung gering ist, was beispielsweise bei der Errichtung eines Messestandes in einer geschlossenen Halle der Fall wäre.

Vorspannung wird im Ingenieurbau eingesetzt, um in der vorgespannten Betonstruktur einen Druckspannungszustand zu erzeugen. Dieser Druckspannungszustand muss durch Spannungen in Folge äußerer Belastungen erst abgebaut werden, bevor Zugspannungen entstehen und damit schließlich Rissbildung eintritt. Die Dehn- und Biegesteifigkeit eines ungerissenen, bewehrten Betontragwerks ist wesentlich höher im ungerissenen Zustand als nach der Rissbildung. Die höheren Steifigkeiten im ungerissenen Zustand bewirken, dass ungerissene Tragwerke viel kleinere Verformungen aufweisen als Tragwerk, die Risse aufweisen. Diese bekannten Vorteile der Vorspannung werden bei dem erfindungsgemäßen Flächentragwerkelemente ausgenützt, um mit Hilfe der Vorspannung dünnwandige Flächentragwerke zu bauen, die unter den äußeren Einwirkungen ungerissen bleiben und damit eine hohe Dehn- und Biegesteifigkeit und als Folge davon kleine Verformungen aufweisen. Gerade für dünnwandige Strukturen, deren Last-Verformungsverhalten nichtlinear ist und die bei geringen Materialspannungen in Folge von Stabilitätsproblemen versagen können, ist die hohe Steifigkeit der ungerissenen Struktur und das Vermeiden von großen Verformungen von hoher Bedeutung für die Tragsicherheit.

Vorteilhafte Weiterbildungen der Erfindung sind in den Unteransprüchen definiert.

Die Erfindung wird an Hand des in der Zeichnung dargestellten Ausführungsbeispiels beschrieben und erläutert.

Es zeigt
- **Fig. 1**: eine Ansicht eines ebenen Flächentragwerkelements, das in einer Richtung vorgespannt ist
- **Fig. 2**: einen Schnitt längs der Linie II-II in **Fig. 1**
- **Fig. 3**: eine Ansicht eines von geraden Rändern begrenzten Flächentrag- werkelements mit der Form eines hyperbolischen Paraboloids
- **Fig. 4**: einen Schnitt längs der Linie IV-IV in **Fig. 3**
- **Fig. 5**: ein ebenes Flächentragwerk, das aus mehreren einzelnen Flächentragwerk- elementen besteht, die mittels Vorspannung miteinander verbunden sind.
- **Fig. 6**: einen Schnitt längs der Linie VI-VI in **Fig. 5**
- **Fig. 7**: einen Schnitt längs der Linie VII-VII in **Fig. 5**
- **Fig. 8**: ein zweifach räumlich gekrümmtes Flächentragwerk mit der Form eines hyperbolischen Paraboloids, das aus mehreren einzelnen Flächentragwerk- elementen besteht, die mittels Vorspannung miteinander verbunden sind
- **Fig. 9**: ein zweifach räumlich gekrümmtes Flächentragwerk mit der Form eines Hyperboloids, das aus mehreren einzelnen Flächentragwerkelementen besteht, die mittels Vorspannung miteinander verbunden sind
- **Fig. 10**: einen Schnitt längs der Linie X-X in **Fig. 9**
- **Fig. 11**: die auf einer geeigneten Unterkonstruktion angeordneten Flächentragwerke für den untersten Ring des Hyperboloids
- **Fig. 12**: die Flächentragwerkelemente des ersten und zweiten Rings des Hyperboloid
- **Fig. 13**: die Flächentragwerkelemente der ersten drei Ringe des Hyperboloid

Im Folgenden wird zunächst auf die **Fig. 1** und **2** Bezug genommen.

Eine Ansicht eines erfindungsgemäßen Flächentragwerkelements **10** ist in **Fig. 1** dargestellt. Die dargestellte rechteckige Ausführungsform ist eben und in eine Richtung mit Spanngliedern **20** vorgespannt. Der Rand **30** des Flächentragwerkelements **10** besteht aus geraden Abschnitten, die normal zur Plattenmittelebene verlaufen.

Ein Detail mit einem Schnitt durch das Flächentragwerkelement **10** und das Spannglied **20** zeigt die **Fig. 2****.** Das Spannglied **20** besteht aus einem Zugglied **22,** einem Hüllrohr **24** und einer Verankerung **28.**

Geeignete Werkstoffe für das Zugglied **22** sind beispielsweise Faserverbundwerkstoffe aus Kohlenstoff-, Aramid- oder Glasfasern in Verbindung mit einer Matrix aus Epoxidharz und nicht rostende Stähle. Für Faserverbundwerkstoffe existieren geeignete Verankerungssysteme (beschrieben z.B. in der DE 100 10 564). Drähte, Litzen und Stäbe aus nicht rostendem Stahl können mit den aus dem Spannbetonbau bekannten Systemen verankert werden, wobei für die hier vorliegenden kleinen Querschnittsabmessungen insbesondere Hülsenverankerungen für Litzen und Drähte sowie Muttern für Gewindestäbe geeignet sind. Die Zugfestigkeiten der Faserverbundwerkstoffe liegen derzeit zwischen 2000 MPa und 5000 MPa, Stähle in nicht rostender Qualität sind mit Zugfestigkeiten bis 1800 MPa erhältlich.

In **Fig. 2** ist ein Hohlraum **26** dargestellt, der im Beton des Flächentragwerkelements **10** durch das Einlegen des Hüllrohrs **24** vor oder während des Betoniervorganges geformt wird. In diesem Hohlraum **26** wird vor oder nach dem Betonieren ein Zugglied **22** eingeführt. Dadurch wird der Hohlraum **26** verkleinert. Nach dem Erhärten des Betons wird das Zugglied **22** gegen den erhärteten Beton, üblicherweise mit hydraulischen Pressen, vorgespannt. Wird der verbleibende Hohlraum **26** anschließend mit einem Zementmörtel oder einem Epoxidharz verpresst, liegt eine Vorspannung mit nachträglichem Verbund vor.

Spannglieder ohne Verbund können nachträglich wieder entspannt und entfernt werden. Damit ist die Herstellung von demontierbaren Tragwerken möglich.

Nimmt man an, dass das Flächentragwerkelement **10** in **Fig. 1** eine Dicke von 13 mm aufweist, die runden Zugglieder 22 einen Durchmesser von **4** mm und einen Abstand von 200 mm aufweisen und mit 1000 MPa vorgespannt sind, so entsteht in einem mittleren Bereich des Flächeritragwerkelements **10,** der nicht durch Spannungsspitzen an der Verankerung beeinflusst ist, eine Spannung von Spannkraft (Fläche mal Spannung = 12,6 mm² mal 1000 Mpa = 12570 N) durch Fläche (200 mm mal 13 mm = 2600 mm²) gleich 4,8 MPa. Bei einer Halbierung des gegenseitigen Abstandes der Spannglieder **20** von 200 mm auf 100 mm würde die Druckvorspannung des Betons auf den doppelten Wert (9,7 MPa) ansteigen.

Die Spannung an der Verankerung **28** beträgt bei angenommenen Abmessungen der Ankerplatte von 13 mm mal 30 mm 12570 N durch 390 mm² gleich 32,2 MPa, was von einem textilbewehrten und/oder faserbewehrten Beton problemlos aufnehmbar ist. Einaxiale Druckfestigkeiten von textilbewehrtem und/oder faserbewehrtem Beton liegen für 28 Tage alte Probekörper zwischen 40 und 160 MPa.

Eine Ansicht einer zweiten Ausführungsform des erfindungsgemäßen Flächentragwerkelements **10** ist in **Fig. 3** dargestellt. Das Flächentragwerkelement **10** weist gerade Ränder **30** auf und hat die Form eines hyperbolischen Paraboloids **62.** Das Flächentragwerkelement **10** wird mit zwei Spanngliedern **20** vorgespannt, die annähernd orthogonal zueinander angeordnet sind. In der **Fig. 3** und im zugehörigen Schnitt in der **Fig. 4** ist ein Zustand nach dem Erhärten des Betons und vor dem Einführen der Zugglieder **22** dargestellt. Durch die Hüllrohre **24** werden Hohlräume **26** zum späteren Verbinden von mehreren derartigen Flächentragwerkelementen **10** mittels Vorspannung geschaffen.

Ein ebenes Flächentragwerk **50,** das erfindungsgemäß aus mehreren Flächentragwerkelementen **10** besteht, die mittels Spanngliedern **20** miteinander verbunden sind, ist in **Fig. 5** und in Detailausschnitten in **Fig. 6** und **Fig. 7** dargestellt. Rechteckige, ebene Flächentragwerkelemente **10** mit Spanngliedern **20,** die orthogonal zueinander angeordnet sind, werden mittels Vorspannung zu einem ebenen Flächentragwerk **50** zusammengefügt. Der Übersichtlichkeit halber sind in **Fig. 5** nur einige der Spannglieder **20** eingezeichnet. Das ebene Flächentragwerk **50** könnte als Fassadenplatte oder als Lärmschutzwand eingesetzt werden. Die Spannglieder **22** verlaufen in Hüllrohren **24** und sind am Rand **30** des ebenen Flächentragwerks **50** mit geeigneten Verankerungen **28** verankert.

Der Rand **30** des ebenen Flächentragwerks **50** weist gemäß **Fig. 6** eine Verdickung **32** zur besseren Aufnahme der Verankerungen **28** der Spannglieder **20** auf. Zwischen den einzelnen Flächentragwerkelementen **10** ist ein Streifen aus weichem Material **34,** beispielsweise aus Epoxidharz oder extrudiertem Polystrol, das auf Grund eines geringen Elastizitätsmoduls und/oder auf Grund seiner ausgeprägten Kriecheigenschaften zu einer Reduzierung der Kantenpressungen führt, die beim Anspannen der Spannglieder **20,** die die an den Rändern **30** der Flächentragwerkelemente **10** in Folge von Ungenauigkeiten bei der Herstellung der Flächentragwerkelemente **10** auftretenden Spannungsspitzen abbauen.

Die **Fig. 8** zeigt ein räumlich gekrümmtes Flächentragwerk **60** in der Form eines hyperbolischen Paraboloids **62** mit geraden Rändern **30.** Zwei der vier Ränder **30** sind unverschieblich gestützt. Das hyperbolische Paraboloid **62,** das als Veranstaltungshalle oder als Überdachung einer Ausstellungsfläche verwendet werden könnte, ist aus einzelnen Flächentragwerkelementen **10** zusammengesetzt, die ebenfalls die Form von hyperbolischen Paraboloiden **62** aufweisen und bereits in der **Fig. 3** und **Fig. 4** beschrieben wurden. Durch das Anspannen der Spannglieder **20** werden die einzelnen Flächentragwerkelemente **10** zu einem zweifach räumlich gekrümmten Flächentragwerk **60,** das in seinem Tragverhalten einer monolithischen Struktur entspricht, verbunden.

Die **Fig. 9** zeigt ein räumlich gekrümmtes Flächentragwerk **60** in der .Form eines Hyperboloids **64.** Entlang des Randes **30** ist das Hyperboloid **64** unverschieblich gestützt. Die einzelnen Flächentragwerkelemente **10** bzw. Scharen **11, 12, 13** von Flächentragwerkelementen **10** werden mit Spanngliedern **20** kraftschlüssig miteinander verbunden. Die der Übersichtlichkeit halber in **Fig. 9** nicht dargestellten Spannglieder **20** befinden sich erfindungsgemäß in den Flächentragwerkelementen **10** und werden benützt, um die einzelnen Flächentragwerkelemente **10** miteinander zu verbinden. Die einzelnen Flächentragwerkelemente **10** können exakt nach der Form des zu bauenden Hyperboloids **64** geformt sein oder diese Form nur annähern. Werden zum Beispiel ebene Flächentragwerkelemente **10** zum Bau des Hyperboloids **64** verwendet, so entstehen entlang der Ränder **30** Winkel **36** zwischen Rand **30** und der Mittelebene des Flächentragwerkelements **10** die von 90° verschieden sind. Das Detail in **Fig. 10** zeigt eine derartige Situation bei der zwei Flächentragwerkelemente 10 entlang eines Randes **30** unter Winkeln **36** aufeinander treffen, die größer sind als ein rechter Winkel.

Ein Verfahren zum Bau von zweifach räumlich gekrümmten Flächentragwerken **60** aus Flächentragwerkelementen **10** ist in den **Figs. 11, 12** und **13** dargestellt. Gemäß **Fig. 11** wird eine erste Schar **11** von Flächentragwerkelementen **10** auf einer geeigneten Unterstützung entlang eines Randes **30** fixiert.

Gemäß **Fig. 12** wird eine zweite Schar **12** von Flächentragwerkelementen **10** mit Spanngliedern **20** mit der ersten Schar **11** kraftschlüssig verbunden. Der Übersichtlichkeit halber ist in **Fig.12** und **Fig. 13** nur jeweils ein Spannglied **20** dargestellt.

Gemäß **Fig. 13** wird anschließend eine dritte Schar **13** von Flächentragwerkelementen **10** mit Spanngliedern **20** mit der ersten Schar **11** und der zweiten Schar **1**2 verbunden. Bei diesem Vorgang sind die Spannglieder **20** entweder zu koppeln oder ein Teil der im zweiten Verfahrensschritt verlegten Spannglieder **20** ist zu entspannen und durch längere Spannglieder **20** zu ersetzen. Das Vorhalten von Hohlräumen **26** für alle später anzufügenden Flächentragwerkelemente **10** in den zuerst verlegten Scharen **11** und **12** gemäß dem Vorgehen bei dem Freivorbauverfahren im Brückenbau wäre auch möglich.

Durch das Anfügen von weiteren Flächentragwerkelementen **10,** was in der Zeichnung nicht mehr dargestellt ist, wird schließlich die Schale in der Form eines Hyperboloids **64** fertig gestellt.

Günstig bei diesem Verfahren ist, dass die Verwendung eines Lehrgerüsts nicht erforderlich ist, weil das Gewicht der angefügten Flächentragwerkelemente **10** vorwiegend über Membranspannungen in dem vorgespannten räumlich gekrümmten Flächentragwerk **60,** das durch die bereits verlegten Flächentragwerkelemente **10** gebildet wird, abgetragen wird.

In den Beispielen wurde die Herstellung eines ebenen Flächentragwerks **50,** eines hyperbolischen Paraboloids **62** und eines Hyperboloids **64** beschrieben Die erfindungsgemäßen Flächentragwerkelemente **10** jedoch können auch für andere hier nicht gezeigte Schalentragwerke beliebiger Form verwendet werden.

In den gezeigten Beispielen wurden die Spannglieder **20** an den Rändern **30** der Flächentragwerkelemente **10** verankert. Weitere Möglichkeiten wie z.B. das Verankern von Spanngliedern **20** an Lisenen oder das Koppeln von Spanngliedern **20,** die bewährte Techniken des Spannbetonbaus sind, können zu Vorspannung des erfindungsgemäßen Flächentragwerkelements **10** sinngemäß eingesetzt werden.

### Bezugszeichenliste

- **10**: Flächentragwerkelement
- **11**: erste Schar von Flächentragwerkelementen
- **12**: zweite Schar von Flächentragwerkelementen
- **13**: dritte Schar von Flächentragwerkelementen
- **20**: Spannglied
- **22**: Zugglied
- **24**: Hüllrohr
- **26**: Hohlraum
- **28**: Verankerung
- **30**: Rand
- **32**: Verdickung
- **34**: Streifen aus weichem Material
- **36**: Winkel zwischen dem Rand und der Mittelebene des Flächentragwerkelements
- **50**: ebenes Flächentragwerk
- **60**: räumlich gekrümmtes Flächentragwerk
- **62**: hyperbolisches Paraboloid
- **64**: Hyperboloid

## Patentansprüche

1. Flächentragwerkelement (10) als vorgefertigtes Element aus Faserbeton oder textilbewehrtem Beton, wobei das Flächentragwerkelement (10) eine Dicke zwischen 8 mm und 36 mm aufweist und mit Spanngliedern (20) ohne Verbund oder mit Spanngliedern (20) mit nachträglichem Verbund vorgespannt ist, **dadurch gekennzeichnet, dass** die jeweiligen Spannglieder (20) ein Hüllrohr (24) mit eingeführtem Zugglied (22) umfassen und der Verbund durch Verpressen des zwischen dem Hüllrohr (24) und dem Zugglied (22) verbleibenden Hohlraums (26) herstellbar ist.

2. Flächentragwerkelement nach Anspruch 1, **dadurch gekennzeichnet, dass** das Flächentragwerkelement (10) vorzugsweise eine Dicke zwischen 10 mm und 22 mm aufweist.

3. Flächentragwerkelement nach Anspruch 1 oder 2, **dadurch gekennzeichnet, dass** die Zugglieder (22) zur Vorspannung des Flächentragwerkelements (10) aus Faserverbundwerkstoff bestehen.

4. Flächentragwerkelement nach Anspruch 1 oder 2, **dadurch gekennzeichnet, dass** die Zugglieder (22) aus nicht rostendem Edelstahl bestehen.

5. Flächentragwerkelement nach Anspruch 1 bis 4, **dadurch gekennzeichnet, dass** das Flächentragwerkelement (10) keine Krümmung aufweist.

6. Flächentragwerkelement nach Anspruch 1 bis 4, **dadurch gekenntzeichnet, dass** das Flächentragwerkelement (10) eine einfache Krümmung aufweist.

7. Flächentragwerkelement nach Anspruch 1 bis 4, **dadurch gekennzeichnet, dass** das Flächentragwerkelement (10) eine zweifache Krümmung aufweist.

8. Flächentragwerkelement nach Anspruch 1 bis 7, **dadurch gekennzeichnet, dass** das Flächentragwerkelement (10) an mindestens einem Rand (30) eine Verdickung (32) zur Aufnahme der Verankerungen (28) der Spannglieder (20) aufweist.

9. Flächentragwerkelement nach Anspruch 1 bis 8, **dadurch gekennzeichnet, dass** mindestens ein Rand (30) des Flächentragwerkelements (10) einen Winkel zur Mittelebene des Flächentragwerkelements (10) aufweist, der von 90 ° verschieden ist

10. Flächentragwerkelement nach Anspruch 1 bis 9, **dadurch gekennzeichnet, dass** die Hüllrohre (24) zur Aufnahme der Spanngliede (22) bereits beim Herstellen der Flächentragwerkelemente (10) eingelegt werden.

11. Flächentragwerkelement nach Anspruch 1 bis 10, **dadurch gekennzeichnet, dass** an mindestens einem Rand (30) des Flächentragwerkelements (10) geeignete Verankerunge (28) um Verankern der Zuggliede (24) eingelegt sind.

12. Flächentragwerkelement nach Anspruch 1 bis 11, **dadurch gekennzeichnet, dass** im Flächentragwerkelement (10) Spannglieder (22) verlegt sind, die annähernd parallel zueinander angeordnet sind.

13. Flächentragwerkelement nach Anspruch 1 bis11, **dadurch gekennzeichnet, dass** im Flächentragwerkelement (10) Spannglieder (22) verlegt sind, die annähernd orthogonal zueinander angeordnet sind.

14. Flächentragwerkelement nach Anspruch 1 bis 13, **dadurch gekennzeichnet dass** mindestens zwei Flächentragwerkelemente (10) mit Spannglieder (22) kraftschlüssig zusammengefügt werden.

15. Flächentragwerkelement nach Anspruch 1 bis 14, **dadurch gekennzeichnet, dass** zwischen den Rändern de Flächentragwerkelemente (10) Streifen aus einem weichen oder kriechfähigen Material (34) angeordnet sind.

16. Verfahren zur Herstellung einer zweifach gekrümmten Schale (60) mit Flächentragwerkelementen (10) nach den Ansprüchen 1 bis 15, **dadurch gekennzeichnet, dass**
a) in Flächentragwerkelementen (10) in der Nähe der Mittelebene Hüllrohre (24) gerade oder gekrümmt verlegt sind, so dass in den Flächentragwerkelementen (10) Hohlräume (26) mit annähernd kreisförmigem Querschnitt vorhanden sind und dass jeder Hohlraum (26) ein an einem Rand (30) des Flächentragwerkelements (10) liegenden Anfang und ein an einem andren Rand (30) liegendes Ende aufweist,
b) das zweite Flächentragwerkelement (10) mit dem ersten Flächentragwerkelement (10) mittels mindestens einem in einem Hohlraum (26) geführten und Vorgespannten Zugglied (22), das an einem Rand (30) des ersten Flächentragwerkelements (10) und einem Rand (30) des zweiten Flächentragwerkelements (10) verankert ist, verbunden wird,
c) weitere Flächentragwerkelemente (10) angefügt werden, die jeweils mit mindestens einem vorgespannten Zugglied (22), das in den Hohlräumen (26) von mindestens zwei Flächentragwerkelementen (10) angeordnet ist und an den Rändern (30) verankert ist, miteinander verbunden werden,
d) dass die zweifach gekrümmte Schale (60), die durch das Zusammenfügen der Flächentragwerkelemente (10) entsteht, in der Lage ist, das Gewicht eines weiteren anzufügenden Flächentragwerkelements (10) vorwiegend über Membranspannungen in der zweifach gekrümmte Schale (60) abzutragen.

## Claims

1. A plane load-bearing element (10) as a prefabricated element made of fibre concrete or textile-reinforced concrete, wherein the plane load-bearing element (10) has a thickness of between 8 mm and 36 mm and is prestressed with prestressing elements (20) without bond or with prestressing elements (20) with post-tensioning, **characterized in that** the respective prestressing elements (20) comprise a jacket tube (24) with an inserted tension member (22) and the bond can be produced by grouting the hollow space (26) remaining between the jacket tube (24) and the tension member (22).

2. A plane load-bearing element according to claim 1, **characterized in that** the plane load-bearing element (10) preferably has a thickness of between 10 mm and 22 mm.

3. A plane load-bearing element according to claim 1 or 2, **characterized in that** the tension members (22) for prestressing the plane load-bearing element (10) are made of a composite fibre material.

4. A plane load-bearing element according to claim 1 or 2, **characterized in that** the tension members (22) are made of stainless high-grade steel.

5. A plane load-bearing element according to claims 1 to 4, **characterized in that** the plane load-bearing element (10) has no curvature.

6. A plane load-bearing element according to claims 1 to 4, **characterized in that** the plane load-bearing element (10) has a single curvature.

7. A plane load-bearing element according to claims 1 to 4, **characterized in that** the plane load-bearing element (10) has a double curvature.

8. A plane load-bearing element according to claims 1 to 7, **characterized in that,** on at least one edge (30), the plane load-bearing element (10) has an enlargement (32) for receiving the anchors (28) of the prestressing elements (20).

9. A plane load-bearing element according to claims 1 to 8, **characterized in that** at least one edge (30) of the plane load-bearing element (10) has an angle from the centre plane of the plane load-bearing element (10) which is different from 90°.

10. A plane load-bearing element according to claims 1 to 9, **characterized in that** the jacket tubes (24) for receiving the prestressing elements (22) are inserted already during the manufacture of the plane load-bearing elements (10).

11. A plane load-bearing element according to claims 1 to 10, **characterized in that** suitable anchors (28) for anchoring the tension members (24) are inserted on at least one edge (30) of the plane load-bearing element (10).

12. A plane load-bearing element according to claims 1 to 11, **characterized in that** prestressing elements (22) are laid in the plane load-bearing element (10) which are arranged approximately parallel to each other.

13. A plane load-bearing element according to claims 1 to 11, **characterized in that** prestressing elements (22) are laid in the plane load-bearing element (10) which are arranged approximately orthogonal to each other.

14. A plane load-bearing element according to claims 1 to 13, **characterized in that** at least two plane load-bearing elements (10) are positively linked with prestressing elements (22).

15. A plane load-bearing element according to claims 1 to 14, **characterized in that** strips of a soft material or a material capable of creep (34) are arranged between the edges of the plane load-bearing elements (10).

16. A process for manufacturing a double-curved shell (60) with plane load-bearing elements (10) according to claims 1 to 15, **characterized in that**
a) jacket tubes (24) are laid in a straight or curved fashion in plane load-bearing elements (10) close to the centre plane so that hollow spaces (26) of approximately circular cross-sections are present in the plane load-bearing elements (10) and that each hollow space (26) comprises a beginning located at an edge (30) of the plane load-bearing element (10) and an end located at another edge (30),
b) the second plane load-bearing element (10) is connected to the first plane load-bearing element (10) by means of at least one prestressed tension member (22) which is guided in a hollow space (26) and anchored to an edge (30) of the first plane load-bearing element (10) and an edge (30) of the second plane load-bearing element (10),
c) further plane load-bearing elements (10) are attached which, in each case, are interconnected with at least one prestressed tension member (22) arranged in the hollow spaces (26) of at least two plane load-bearing elements (10) and anchored to the edges (30),
d) that the double-curved shell (60) formed by the assembly of the plane load-bearing elements (10) is able to carry the weight of a further plane load-bearing element (10) to be attached primarily via membrane tensions in the double-curved shell (60).

## Revendications

1. Elément structurel de surface (10) configuré comme élément préfabriqué en béton additionné de fibres ou en béton armé par textile, l'élément structurel de surface (10) présentant une épaisseur comprise entre 8 mm et 36 mm et étant précontraint par des organes de serrage (20) sans liaison ou par des organes de serrage (20) avec liaison ultérieure,
**caractérisé en ce que**
les différents organes de serrage (20) comprennent un tube d'enveloppe (24) dans lequel est inséré un organe de traction (22) et
**en ce que** la liaison peut être établie en comprimant la cavité (26) qui reste entre le tube d'enveloppe (24) et l'organe de traction (22).

2. Elément structurel de surface selon la revendication 1, **caractérisé en ce que** l'élément structurel de surface (10) présente une épaisseur comprise de préférence entre 10 mm et 22 mm.

3. Elément structurel de surface selon les revendications 1 ou 2, **caractérisé en ce que** les organes de traction (22) qui assurent la précontrainte de l'élément structurel de surface (10) sont constitués d'un matériau composite fibreux.

4. Elément structurel de surface selon les revendications 1 ou 2, **caractérisé en ce que** les éléments de traction (22) sont constitués d'acier allié inoxydable.

5. Elément structurel de surface selon les revendications 1 à 4, **caractérisé en ce que** l'élément structurel de surface (10) présente une courbure.

6. Elément structurel de surface selon les revendications 1 à 4, **caractérisé en ce que** l'élément structurel de surface (10) présente une courbure simple.

7. Elément structurel de surface selon les revendications 1 à 4, **caractérisé en ce que** l'élément structurel de surface (10) présente une courbure double.

8. Elément structurel de surface selon les revendications 1 à 7, **caractérisé en ce que** sur au moins une bordure (30), l'élément structurel de surface (10) présente un épaississement (32) qui permet de reprendre les ancrages (28) des organes de serrage (20).

9. Elément structurel de surface selon les revendications 1 à 8, **caractérisé en ce qu'**au moins une bordure (30) de l'élément structurel de surface (10) forme par rapport au plan central de l'élément structurel de surface (10) un angle différent de 90°.

10. Elément structurel de surface selon les revendications 1 à 9, **caractérisé en ce que** les tubes d'enveloppe (24) destinés à reprendre les organes de serrage (22) sont placés dès la fabrication de l'élément structurel de surface (10).

11. Elément structurel de surface selon les revendications 1 à 10, **caractérisé en ce que** des ancrages (28) qui permettent l'ancrage des organes de traction (24) sont posés sur au moins une bordure (30) de l'élément structurel de surface (10).

12. Elément structurel de surface selon les revendications 1 à 11, **caractérisé en ce que** des organes de serrage (22) disposés de manière sensiblement parallèle les uns aux autres sont placés dans l'élément structurel de surface (10).

13. Elément structurel de surface selon les revendications 1 à 11, **caractérisé en ce que** des organes de serrage (22) disposés en position sensiblement perpendiculaire les uns aux autres sont placés dans l'élément structurel de surface (10).

14. Elément structurel de surface selon les revendications 1 à 13, **caractérisé en ce qu'**au moins deux éléments structurels de surface (10) sont joints mécaniquement par les organes de serrage (22).

15. Elément structurel de surface selon les revendications 1 à 14, **caractérisé en ce que** des rubans d'un matériau déformable ou fissurable (34) sont disposés entre les bordures des éléments structurels de surface (10).

16. Procédé de fabrication d'une coquille (60) à double courbure dotée d'éléments structurels de surface (10) selon les revendications 1 à 15, **caractérisé en ce que**
a) des tubes d'enveloppe (24) rectilignes ou cintrés sont placés dans les éléments structurels de surface (10) à proximité de leur plan central de telle sorte que des cavités (26) de section transversale approximativement circulaire soient formées dans les éléments structurels de surface (10) et que chaque cavité (26) présente un début situé sur une bordure (30) de l'élément structurel de surface (10) et une fin située sur une autre bordure (30),
b) **en ce que** le deuxième élément structurel de surface (10) est relié au premier élément structurel de surface (10) au moyen d'au moins un organe de traction (22) guidé dans une cavité (26), précontraint et ancré sur une bordure (30) du premier élément structurel de surface (10) et sur une bordure (30) du deuxième élément structurel de surface (10),
c) **en ce que** d'autres éléments structurels de surface (10) reliés les uns aux autres par au moins un organe de traction (22) précontraint, disposé dans les cavités (26) d'au moins deux éléments structurels de surface (10) et ancré sur les bordures (30), sont joints les uns aux autres et
d) **en ce que** la coquille (60) à double courbure obtenue par assemblage des éléments structurels de surface (10) est en mesure de reprendre le poids d'un autre élément structurel de surface (10) à joindre, principalement par l'intermédiaire de contraintes de membrane dans la coquille (60) à double courbure.
